# EUROPÄISCHE PATENTSCHRIFT

(11) **EP 3 200 941 B1**
(45) Veröffentlichungstag und Bekanntmachung des Hinweises auf die Patenterteilung: **26.02.2020**
(21) Anmeldenummer: 15775426.8
(22) Anmeldetag: 30.09.2015
(51) Int. Cl.: B22D 41/14, B22D 41/22, B22D 41/42, B22D 41/46

(54) **VORRICHTUNG UND VERFAHREN ZUM ÖFFNEN EINES AUSGUSSKANALS VON METALLURGISCHEN GEFÄSSEN**
DEVICE AND METHOD FOR OPENING A POURING CHANNEL OF METALLURGICAL VESSELS
DISPOSITIF ET PROCÉDÉ D'OUVERTURE D'UN CANAL DE COULÉE DE CUVES MÉTALLURGIQUES

(30) Priorität: 01.10.2014 DE 102014114301
(43) Veröffentlichungstag der Anmeldung: 09.08.2017
(73) Patentinhaber: Hermann Rauen GmbH & Co vorm. Steinhandel Rauen, 45479 Mühlheim an der Ruhr (DE)
(72) Erfinder: DE FRIES, Uwe, 35745 Herborn (DE); SPETZLER, Ulf, 46117 Oberhausen (DE)
(74) Vertreter: Cohausz & Florack
(86) Internationale Anmeldenummer: PCT/EP2015/072562
(87) Internationale Veröffentlichungsnummer: WO 2016/050847

(56) Entgegenhaltungen:
- WO-A1-94/21406
- DE-A1- 19 620 592
- FR-A1- 2 427 866
- JP-A- H10 109 157
- JP-A- S59 223 156

## Beschreibung

Die Erfindung betrifft eine Vorrichtung zum Öffnen eines Ausgusskanals von metallurgischen Gefäßen wie Gießpfannen oder dergleichen, wobei der Ausgusskanal am ausgekleideten Boden des Gefäßes angeordnet ist, mit einem wenigstens zwei Schieberplatten aufweisenden Schieberverschluss mit einer ortsfesten und mit dem Gefäß verbundenen Schieberplatte und mit wenigstens einer mit dieser in Wirkkontakt stehenden verschiebbaren Schieberplatte, wobei alle Schieberplatten wenigstens eine Gießöffnung aufweisen und derart gegeneinander verschiebbar sind, dass zum Öffnen und Herausfließen der Schmelze die Gießöffnungen in Deckung gebracht werden, wobei oberhalb des Schieberverschlusses ein Stopfen angeordnet ist, dessen Größe den Durchmesser des Ausgusskanals übersteigt und der mit der Auskleidung des Gefäßes verbunden ist und, wobei der Schieberverschluss eine Gaszufuhrleitung aufweist, sowie ein Verfahren zum Betreiben einer solchen Vorrichtung.

Aus der Praxis sind seit langer Zeit unterschiedlichste Arten bekannt, metallurgische Gefäße, welche am Boden mit einem Ausgusskanal versehen sind, derart zu verschließen, dass der Ausgusskanal zu einem vorbestimmten Zeitpunkt zum Abfluss der Schmelze geöffnet werden kann. Im einfachsten Fall dienen dazu sog. Stopfenpfannen mit Bodenentleerung, bei denen ein Stopfen auf dem Bodenausgusskanal zum Verschließen desselben angeordnet war, wobei der Stopfen zum Freigeben des Ausgusskanals durch Anheben der Stopfenstange betätigt werden konnte. Diese Art von Gießpfannen wurde insbesondere für den Stahlguss zum Abhalten der auf der Schmelze schwimmenden Schlacke verwendet. Trotz des einfachen Aufbaus ist eine mechanische Betätigung mittels einer durch die Schmelze geführten Stopfenstange unvorteilhaft.

Im Stand der Technik findet man daher auch Beispiele für Konstruktionen, bei denen versucht wurde, den Stopfen von der Unterseite des Behälters aus zu bedienen (wie beispielsweise US 2 863 189 oder US 3 651 825).

In jüngerer Zeit haben sich an Stelle des Stopfenzuges Schieberverschlüsse zum Öffnen der Ausgießkanäle von metallurgischen Gefäßen weitgehend durchgesetzt. Dabei werden zwei oder mehr jeweils wenigstens eine Öffnung aufweisende metallische oder keramische Platten derart gegeneinander verschoben, dass die Öffnungen in Deckung gebracht werden können, um den Ausgusskanal freizugeben. So zeigt beispielsweise die US 5 016 788 einen Schieberverschluss mit einer Öffnung.

Nachteilig an den Pfannenschieberverschlüssen ist insbesondere die Tatsache, dass zum Schutz der metallischen Schieberverschlüsse sog. ,Schieberfüllsand' eingesetzt werden muss, welcher oberhalb des geschlossenen Schieberverschlusses in eine dort befindliche Verschleißhülse gefüllt wird, bevor die Pfanne mit Schmelze gefüllt wird. Der Sand bildet dabei einen guten Schutz für den Schieberverschluss. Problematisch dabei ist jedoch ein nicht zu vermeidender Eintrag von Schieberfüllsand in Verteilerrinnen und Formen, die zu Ausbringverlusten durch sog. ,Vorläufer' führen. Ebenfalls nachteilig sind Risse bei Halbzeugen im Bereich der Blockfüße oder eine Reinheitsgradverschlechterung beim Pfannenwechsel. Ferner führt die Verwendung von Schieberfüllsand zu einem unerwünschten Sauerstoffeintrag in Schmelzen beim Ausbrennen von Pfannen und einem möglichen Verletzungsrisiko. Des Weiteren sind "Tropfende Pfannen" beim Angießen und/oder ein möglicher Eintrag oxidierter Metalltropfen nicht zu vermeiden.

Eine gattungsgemäße Vorrichtung mit allen Merkmalen des Oberbegriffs von Anspruch 1 ist aus der FR 24 27 866 A1 bekannt.

Davon ausgehend liegt der Erfindung die Aufgabe zu Grunde, eine Qualitätsverbesserung durch Verringerung des Oxid-Eintrages in Stranggussverteiler und Blockkokillen und damit eine Verbesserung der Wirtschaftlichkeit zu erreichen, indem auf Schieberfüllsand verzichtet wird.

Diese Aufgabe wird hinsichtlich der erfindungsgemäßen Vorrichtung dadurch gelöst, dass die Gaszufuhrleitung in der verschiebbaren Schieberplatte derart angeordnet ist, dass beim Öffnungsvorgang vor dem Freigeben des Ausgusskanals der Auslass der Gaszufuhrleitung mit der Öffnung der ortsfesten Schieberplatte verbunden ist und dass die Gaszufuhrleitung mit einem als Vorratsbehälter wirkenden Gasspeicher verbunden ist und der Gasspeicher über eine Kapillarleitung mit Gas beaufschlagbar ist. Auf diese Weise kann bei einfacher Konstruktion auf den Einsatz von Schieberfüllsand und die damit einhergehenden Nachteile komplett verzichtet werden.

Verfahrensmäßig erfolgt die Lösung der Aufgabe dadurch, dass zum Öffnen des Ausgusskanals durch Beaufschlagen der Gaszufuhrleitung mit einem unter Druck stehenden Gas der den Ausgusskanal verschließenden Stopfen pneumatisch herausgelöst wird und dass der Schieberverschluss als Ventil für die Beaufschlagung des Ausgusskanals mit Gas genutzt wird. Nach dem Herauslösen schwimmt der Stopfen anschließend in der Schmelze zu deren Oberfläche auf. Durch das erfindungsgemäße Verfahren können Ablagerungen durch Schieberfüllsand in der Auslauföffnung zuverlässig vermieden werden.

Die erfindungsgemäße Vorrichtung bzw. das erfindungsgemäße Verfahren erlauben eine elektronische Überwachung des Öffnungsprozesses, da der Schieberverschluss als Ventil eingesetzt wird. Dabei wirkt die Schieberplatte gewissermaßen als Ventil zum Öffnen bzw. Verschließen der Gaszufuhr. Aufgrund des Ersatzes des Schieberfüllsandes durch einen Stopfen aus Feuerfestmaterial mit bevorzugt niedrigerer Sauerstoffaktivität lassen sich auf einfache Weise auch Vorläufer reduzieren oder gar vermeiden und es entstehen keine Sandablagerungen in der Auslauföffnung. Darüber hinaus ergibt sich eine deutliche Verbesserung der Arbeitssicherheit, da ein Aufbrennen zuverlässig verhindert werden kann.

Nach einer weiteren Lehre der Erfindung ist oberhalb des Schieberverschlusses ein Lochstein in die feuerfeste Auskleidung des Gefäßes integriert. Die Größe der Öffnung ist dabei zweckmäßiger Weise so bemessen, dass darin eine Verschleißhülse angeordnet werden kann, durch deren Öffnung die Schmelze nach dem Öffnen des Ausgusskanals abfließen kann.

Eine weitere Ausgestaltung der Erfindung sieht vor, dass die Verschleißhülse in ihrem oberen Bereich trichterförmig ausgebildet ist. Auf diese Weise wird ein gleichmäßiges Ausfließen der Schmelze erleichtert.

Nach einer bevorzugten Ausbildung der Erfindung ist die Geometrie der Unterseite des Stopfens auf die jeweilige Form der Verschleißhülse abgestimmt. Die Form kann dabei kegelförmig, konisch, gerundet, stufenförmig oder daraus kombiniert ausgeführt sein.

Eine weitere Lehre der Erfindung sieht vor, dass der Stopfen mittels eines Feuerfestmörtels in der Verschleißhülse festgesetzt ist Die eingesetzte Menge des Mörtels muss so bemessen sein, dass sie eine ausreichend dichte Verbindung mit der Verschleißhülse gewährleistet und der Stopfen dennoch durch das zugeführte Gas "freigesprengt" werden kann.

Eine weitere bevorzugte Ausbildung der Erfindung sieht vor, dass die Verschleißhülse und die darin festgesetzten Stopfen als Einheit zum Einsetzen in ein metallurgisches Gefäß vorkonfektioniert sind. Ein solch vorkonfektioniertes "Set", bei dem der Stopfen bereits in die Innenhülse gemörtelt wurde, schafft deutliche Vorteile hinsichtlich der Einbauzeit, da das gesamte Teil vor jedem Guß als Ganzes in die Öffnung der Auskleidung des metallischen Gefäßes vor jedem Guß eingesetzt werden kann.

Nach einer weiteren vorteilhaften Ausgestaltung der Erfindung ist unterhalb des Schieberverschlusses eine Ausgusshülse angeordnet. Diese Ausgusshülse ist bevorzugt mit der untersten Schieberplatte verbunden, beispielsweise in einer Ausführung als Wechselausguss mit einem Bajonettverschluss.

In zweckmäßiger Weiterbildung der Erfindung ist die Gaszufuhrleitung mit einem als Gasspeicher wirkenden Vorratsbehälter verbunden. Dadurch wird erreicht, dass der Druck aus dem Vorratsbehälter sich auf einmal über die Gaszufuhrleitung in die Öffnung der Verschleißhülse entspannt und auf diese Weise den Stopfen aus der Verschleißhülse gegen den ferrostatischen Druck der Schmelze pneumatisch herauslöst.

Dadurch, dass der Gasspeicher zur Vermeidung von Volumenstößen über eine Kapillarleitung mit Gas beaufschlagt wird, kann dem Auftreten unerwünschten Siedeverzuges begegnet werden.

Um ein 'Einfrieren' der Schmelze beim Ausfließen aus dem Gefäß zuverlässig zu vermeiden, wird vorgeschlagen, dass die Ausgusshülse vor dem Öffnen des Schieberverschlusses vorgewärmt wird.

Schließlich sieht eine andere bevorzugte Ausbildung des erfindungsgemäßen Verfahrens vor, dass der Öffnungsprozess elektronisch gesteuert bzw. geregelt wird. Dadurch lassen sich reproduzierbare Öffnungsbedingungen erreichen.

Die Erfindung wird nachfolgend an Hand einer lediglich bevorzugte Ausführungsbeispiele darstellenden Zeichnung näher erläutert. In der Zeichnung zeigen
- Fig. 1: den schematischen Aufbau einer erfindungsgemäßen Vorrichtung mit geschlossenem Ausgusskanal im Vertikalschnitt,
- Fig. 2: den Gegenstand aus Fig. 1 mit in die Verschleißhülse eingesetztem Stopfen,
- Fig. 3: die erfindungsgemäße Vorrichtung mit geschlossenem Ausgusskanal und geöffneter Gaszufuhrleitung im Vertikalschnitt,
- Fig. 4: den Gegenstand aus Fig. 3 mit herausgelöstem Stopfen,
- Fig. 5: die erfindungsgemäße Vorrichtung mit geöffnetem Ausgusskanal und (wieder) geschlossener Gaszufuhrleitung im Vertikalschnitt und
- Fig. 6: den Gegenstand aus Fig. 4 mit einem als Vorratsbehälter wirkenden Gasspeicher.

In Fig. 1 ist zunächst ein Lochstein 1 erkennbar, welcher aus einem Block aus Feuerfest-Material mit quadratischem oder rundem Querschnitt besteht und der in den Boden eines - nicht dargestellten - metallurgischen Gefäßes eingesetzt und in dessen Verschleißfutter integriert ist. In der Öffnung des Lochsteins 1 ist eine Verschleißhülse 2 eingesetzt, welche eine mittige Öffnung 3 aufweist, die in ihrem oberen Bereich 4 trichterförmig erweitert ist.

Unterhalb des Lochsteins 1 befindet sich eine ortsfeste Schieberplatte 5, die wiederum eine Öffnung 6 aufweist. Darunter erkennt man eine weitere Schieberplatte 7, die ebenfalls mit einer Öffnung 8 versehen ist. Diese Schieberplatte 7 ist gegen die ortsfeste Schieberplatte 5 in Längsrichtung verschiebbar. Unterhalb der unteren Schieberplatte 7 ist eine Ausgusshülse 9 angeordnet.

Alle Öffnungen 3, 6 und 8 sowie die nicht näher bezeichnete Öffnung der Ausgusshülse 9 haben den gleichen Durchmesser und bilden bei geöffnetem Schieberverschluss einen Auslaufkanal für die im Gefäß befindliche Schmelze.

Die verschiebbare Schieberplatte 7 des Schieberverschlusses weist eine Gaszufuhrleitung 10 mit einem auf der Oberseite der Schieberplatte 7 befindlichen Auslass 11 auf.

In Fig. 2 ist erkennbar, dass zum Schutz der Schieberplatten 5, 7 oberhalb des Schieberverschlusses ein Stopfen 12 angeordnet ist, dessen Größe den Durchmesser des Ausgusskanals übersteigt und der mittels eines Feuerfestzements 13 mit der Verschleißhülse 2 verbunden ist. Des Weiteren ist die Gaszufuhrleitung 10 mit einem unter Druck stehenden Gas derart beaufschlagbar, dass der Stopfen 12 aus seiner Verschlussstellung zur Freigabe des Auslaufkanals pneumatisch herauslösbar ist.

Dazu wird die verschiebbare Schieberplatte 7 des Schieberverschlusses im dargestellten und insoweit bevorzugten Ausführungsbeispiel nach rechts verschoben, bis die Gaszufuhrleitung 10 mit ihrem Auslass 11 mit der Öffnung 6 der Schieberplatte 5 verbunden ist, wie in Fig. 3 dargestellt ist. Durch den Aufbau des Gasdruckes löst sich der Stopfen 12 aus der Verschleißhülse 2 (Fig. 4) und schwimmt in der Schmelze auf. Das Material für den Stopfen 12 und die Verschleißhülse 2 ist bevorzugt ein Tonerdezement.

Eine weitere Bewegung der verschiebbaren Schieberplatte 7 des Schieberverschlusses verschließt zunächst den Auslass 11 der Gaszufuhrleitung 10 und legt anschließend den Auslaufkanal vollständig frei, so dass die Schmelze aus dem Gefäß herausfließen kann, wie mit dem Pfeil in Fig. 5 angedeutet ist.

Es ist schnell ersichtlich, dass bei der erfindungsgemäßen Vorrichtung nur eine äußerst geringe Beeinträchtigung des Reinheitsgrades der Schmelze durch die freigesetzten Zementreste erfolgt. Diese ist deutlich niedriger als beim Einsatz von Schieberfüllsand. Dies führt zu einer Verbesserung der Wirtschaftlichkeit der erfindungsgemäßen Lösung.

Schließlich ist in Fig. 6 dargestellt, dass die Gaszufuhrleitung 10 mit einem Gasspeicher 14 in Verbindung steht, welcher wiederum nur über eine Kapillarleitung 15 mit dem unter Druck stehenden Gas versorgt wird. Dadurch erfolgt zum Herauslösen des Stopfens 12 eine schlagartige Entspannung durch die ventilartige Öffnung bei der Verbindung des Auslasses 11 der Gaszufuhrleitung 10 mit der Öffnung 6 in der ortsfesten Schieberplatte 5. Auf diese Weise lassen sich Gas-Volumenstöße und ein dadurch auftretender Siedeverzug zuverlässig vermeiden.

Die erfindungsgemäße Vorrichtung lässt sich elektronisch steuern und/oder regeln, so dass reproduzierbare Öffnungsbedingungen erreicht werden können.

Es sei darauf hingewiesen, dass die dargestellte Vorrichtung nur ein bevorzugtes Ausführungsbeispiel darstellt und den Grundgedanken der Erfindung in keiner Weise beschränken soll. So lässt sich die Erfindung auch mit Schieberverschlüssen aus drei Schieberplatten einsetzen, falls eine verbesserte Passgenauigkeit erwünscht ist.

## Patentansprüche

1. Vorrichtung zum Öffnen eines Ausgusskanals von metallurgischen Gefäßen wie Gießpfannen oder dergleichen, wobei der Ausgusskanal am ausgekleideten Boden des Gefäßes angeordnet ist, mit einem wenigstens zwei Schieberplatten (5, 7) aufweisenden Schieberverschluss mit einer ortsfesten und mit dem Gefäß verbundenen Schieberplatte (5) und mit wenigstens einer mit dieser in Wirkkontakt stehenden verschiebbaren Schieberplatte (7), wobei alle Schieberplatten (5, 7) wenigstens eine Gießöffnung (6, 8) aufweisen und derart gegeneinander verschiebbar sind, dass zum Öffnen und Herausfließen der Schmelze die Gießöffnungen (6, 8) in Deckung gebracht werden, wobei oberhalb des Schieberverschlusses ein Stopfen (12) angeordnet ist, dessen Größe den Durchmesser des Ausgusskanals übersteigt und der mit der Auskleidung des Gefäßes verbunden ist und, wobei der Schieberverschluss eine Gaszufuhrleitung (10) aufweist und wobei die Gaszufuhrleitung (10) mit einem unter Druck stehenden Gas derart beaufschlagbar ist, dass der Stopfen (12) aus seiner Verschlussstellung zur Freigabe des Ausgusskanals pneumatisch herauslösbar ist,
**dadurch gekennzeichnet, dass**
die Gaszufuhrleitung (10) in der verschiebbaren Schieberplatte (7) derart angeordnet ist, dass beim Öffnungsvorgang vor dem Freigeben des Ausgusskanals der Auslass (11) der Gaszufuhrleitung (10) mit der Öffnung (6) der ortsfesten Schieberplatte (5) verbunden ist und dass die Gaszufuhrleitung (10) mit einem als Vorratsbehälter wirkenden Gasspeicher (14) verbunden ist und der Gasspeicher (14) über eine Kapillarleitung (15) mit Gas beaufschlagbar ist.

2. Vorrichtung nach Anspruch 1,
**dadurch gekennzeichnet, dass**
oberhalb des Schieberverschlusses ein Lochstein (1) in die feuerfeste Auskleidung des Gefäßes integriert ist.

3. Vorrichtung nach Anspruch 2,
**dadurch gekennzeichnet, dass**
in der Öffnung des Lochsteins (1) eine Verschleißhülse (2) angeordnet ist.

4. Vorrichtung nach Anspruch 3,
**dadurch gekennzeichnet, dass**
die Verschleißhülse (2) in ihrem oberen Bereich (4) trichterförmig ausgebildet ist.

5. Vorrichtung nach einem der Ansprüche 1 bis 4,
**dadurch gekennzeichnet, dass**
der Stopfen (12) aus Feuerfestmaterial mit einer niedrigen Sauerstoffaktivität hergestellt ist.

6. Vorrichtung nach Anspruch 5,
**dadurch gekennzeichnet, dass**
die Geometrie der Unterseite des Stopfens (12) mit der jeweiligen Form der Verschleißhülse (2) korrespondiert.

7. Vorrichtung nach Anspruch 5 oder 6,
**dadurch gekennzeichnet, dass**
der Stopfen (12) mittels eines Feuerfestmörtels (13) in der Verschleißhülse (2) festgesetzt ist.

8. Vorrichtung nach Anspruch 7,
**dadurch gekennzeichnet, dass**
die Verschleißhülse und der darin festgesetzte Stopfen als Einheit zum Einsetzen in ein metallurgisches Gefäß vorkonfektioniert sind.

9. Vorrichtung nach einem der Ansprüche 1 bis 8,
**dadurch gekennzeichnet, dass**
unterhalb des Schieberverschlusses eine Ausgusshülse (9) angeordnet ist.

10. Verfahren zum Betreiben einer Vorrichtung zum Öffnen eines Ausgusskanals von metallurgischen Gefäßen wie Gießpfannen oder dergleichen nach einem der Ansprüche 1 bis 9,
**dadurch gekennzeichnet, dass**
zum Öffnen des Ausgusskanals durch Beaufschlagen der Gaszufuhrleitung mit einem unter Druck stehenden Gas der den Ausgusskanal verschließenden Stopfen pneumatisch herausgelöst wird und dass der Schieberverschluss als Ventil für die Beaufschlagung des Ausgusskanals mit Gas genutzt wird.

11. Verfahren zum Betreiben einer Vorrichtung nach Anspruch 10,
**dadurch gekennzeichnet, dass**
der Stopfen nach dem Herauslösen aus dem Ausgusskanal in der Schmelze zu deren Oberfläche aufschwimmt.

12. Verfahren nach Anspruch 10 oder 11,
**dadurch gekennzeichnet, dass**
die Beaufschlagung der Gaszufuhrleitung mit Gas aus einem unter Druck stehenden Gasspeicher erfolgt, wobei der Druck im Gasspeicher so bemessen ist, dass er den Stopfen gegen den ferrostatischen Druck der Schmelze herauslösen kann.

13. Verfahren nach einem der Ansprüche 10 bis 12,
**dadurch gekennzeichnet, dass**
die Ausgusshülse vor dem Öffnen des Schieberverschlusses vorgewärmt wird.

14. Verfahren nach einem der Ansprüche 10 bis 13,
**dadurch gekennzeichnet, dass**
der Öffnungsprozess elektronisch gesteuert bzw. geregelt wird.

## Claims

1. A device for opening a spout of metallurgical vessels such as pouring ladles or the like, whereby the pouring channel on the lined bottom of the vessel, with a slide valve closure having at least two slide plates (5, 7), wherein the slide valve closure has a stationary slide plate (5) connected to the vessel and at least one displaceable slide plate (7) in operative contact therewith, wherein all slide plates (5, 7) have at least one pouring opening (6, 8) and are displaceable relative to one another in such a way that the pouring openings (6, 8) are brought into alignment in order to open the slide valve and allow the melt flowing out, wherein a plug (12) is arranged above the slide valve closure, the size of which plug (12) exceeds the diameter of the discharge channel and which is connected to the lining of the vessel, wherein the slide closure has a gas supply line (10) and wherein the gas supply line (10) can be acted upon by a pressurised gas in such a way that the plug (12) can be pneumatically released from its closed position to release the discharge channel,
**characterised in that**
the gas supply line (10) is arranged in the displaceable slide plate (7) in such a way that during the opening process before the release of the outlet (11) of the gas supply line (10) is connected to the opening (6) of the stationary slide plate (5) and that the gas supply line (10) is connected to a gas reservoir (14) acting as a storage container and the gas reservoir (14) can be charged with gas via a capillary line (15).

2. Device according to claim 1,
**characterised in that**
a nozzle brick (1) is integrated into the refractory lining of the vessel above the slide valve closure.

3. Device according to claim 2,
**characterised in that**
a wear sleeve (2) is arranged in the opening of the nozzle brick (1).

4. Device according to claim 3,
**characterised in that**
the wear sleeve (2) is funnel-shaped in its upper area (4).

5. Device according to any of claims 1 to 4,
**characterised in that**
the plug (12) is made of refractory material with a low oxygen activity.

6. Device according to claim 5,
**characterised in that**
the geometry of the lower side of the plug (12) corresponds to the respective shape of the wear sleeve (2).

7. Device according to claim 5 or 6,
**characterised in that**
the plug (12) is fixed by means of a refractory mortar (13) in the wear sleeve (2).

8. Device according to claim 7,
**characterised in that**
the wear sleeve and the plug fixed therein as a unit are preassembled for insertion in a metallurgical vessel.

9. Device according to any of claims 1 to 8,
**characterised in that**
a pouring sleeve (9) is arranged below the slide valve.

10. Method for operating a device for opening a pouring channel of metallurgical vessels such as pouring ladles or the like according to one of claims 1 to 9,
**characterised in that**
the plug closing the outlet channel is pneumatically released for opening the outlet channel by pressurising the gas supply line with a pressurised gas and that the slide valve is used as a valve for pressurising the outlet channel with gas.

11. Method of operating a device according to claim 10,
**characterised in that**
the plug is closed in the melt after removal from the spout whose surface is floating.

12. Method according to claim 10 or 11,
**characterised in that**
the gas supply line is supplied with gas from a pressurised gas reservoir, the pressure in the gas reservoir being such that it can release the plug against the ferrostatic pressure of the melt.

13. Proceedings according to one of claims 10 to 12,
**characterised in that**
the spout sleeve is preheated before opening the slide valve.

14. Method according to one of claims 10 to 13,
**characterised in that**
the opening process is electronically controlled or regulated.

## Revendications

1. Dispositif d'ouverture d'un canal de coulée de conteneurs métallurgiques ou analogues, sachant que le canal de coulée est disposé sur le fond revêtu du conteneur, avec un fermeture coulissante, dotée d'au moins deux plaques coulissantes (5, 7), dont une plaque coulissante, (5), stationnaire et reliée au conteneur, et au moins une plaque coulissante (7), déplaçable, en contact actif avec celle-ci, sachant que toutes les plaques coulissantes (5, 7) sont dotées d'au moins une ouverture de coulée (6, 8) et peuvent être déplacées les unes par rapport aux autres de manière à ce que, pour l'ouverture et la coulée des fontes, les ouvertures de coulée (6, 8) soient amenées en superposition concordante, sachant que, au-dessus de la fermeture coulissante, est disposé un bouchon (12), dont la taille dépasse le diamètre du canal de coulée et qui est relié au revêtement du conteneur, et sachant que la fermeture coulissante est dotée d'une conduite d'amenée de gaz (10) et sachant que la conduite d'amenée de gaz (10) est soumis à un gaz sous pression de manière à ce que le bouchon (12) puisse quitter pneumatiquement sa position de fermeture pour libérer le canal de coulée, **caractérisé en ce que** la conduite d'amenée de gaz (10) est disposée dans la plaque coulissante (7) déplaçable de manière à ce que, lors du processus d'ouverture, avant la libération du canal de coulée, la sortie (11) de la conduite d'amenée de gaz (10) soit relié à l'ouverture (6) de la plaque coulissante (5) stationnaire et que la conduite d'amenée de gaz (10) soit reliée à un réservoir de gaz (14) destiné au stockage et que le réservoir de gaz (14) puisse recevoir le gaz par une conduite capillaire (15).

2. Dispositif selon la revendication 1,
**caractérisé en ce que**,
au-dessus de la fermeture coulissante, une pierre percée (1) est intégrée dans le revêtement réfractaire du conteneur.

3. Dispositif selon la revendication 2,
**caractérisé en ce que**,
dans l'ouverture de la pierre percée (1), est disposé un manchon d'usure (2).

4. Dispositif selon la revendication 3,
**caractérisé en ce que**
la partie supérieure (4) du manchon d'usure (2) présente la forme d'un entonnoir.

5. Dispositif selon l'une des revendications 1 à 4,
**caractérisé en ce que**
le bouchon (12) est fabriqué en matériau réfractaire à faible activité oxygène.

6. Dispositif selon la revendication 5,
**caractérisé en ce que**
la géométrie du côté inférieur du bouchon (12) correspond à la forme du manchon d'usure (2) respectif.

7. Dispositif selon revendication 5 ou 6,
**caractérisé en ce que**
le bouchon (12) est fixé dans le manchon d'usure (2) au moyen de mortier réfractaire (13).

8. Dispositif selon la revendication 7,
**caractérisé en ce que**
le manchon d'usure et le bouchon (12) fixé dans celui-ci sont pré-confectionnés, en tant qu'unité, destinée à être insérée dans un conteneur métallurgique.

9. Dispositif selon l'une des revendications 1 à 8,
**caractérisé en ce que**,
au-dessous de la fermeture coulissante, est disposé un manchon de versement (9).

10. Procédé d'exploitation d'un dispositif d'ouverture d'un canal de coulée de conteneurs métallurgiques, comme cuves de coulée et analogues selon l'une des revendications 1 à 9,
**caractérisé en ce que**,
pour ouvrir le canal de coulée, la conduite de gaz est soumise à un pression telle que le bouchon, qui obstrue le canal de coulée, soit pneumatiquement éjecté et que la fermeture coulissante est utilisée en tant que soupape lorsque canal de coulée est soumis au gaz.

11. Procédé d'exploitation selon la revendication 10,
**caractérisé en ce que**
le bouchon, après avoir été expulsé hors du canal de coulée, est projeté dans la fonte et nage sur la surface de celle-ci.

12. Procédé selon revendication 10 ou 11,
**caractérisé en ce que**
l'alimentation en gaz de la conduite de gaz a lieu à partir d'un réservoir de gaz sous pression, sachant que la pression, qui règne dans le réservoir est calculée de manière à ce que le gaz puisse éjecter le bouchon en surmontant la pression ferrostatique de la fonte.

13. Procédé selon l'une des revendications 10 à 12,
**caractérisé en ce que**
le manchon de coulée est préchauffé avant l'ouverture de la fermeture coulissante.

14. Procédé selon l'une des revendications 10 à 13,
**caractérisé en ce que**
le processus d'ouverture est commandé ou, respectivement, réglé électroniquement.
